# FASCICULE DE BREVET EUROPEEN

(11) **EP 1 714 680 B1**
(45) Date de publication et mention de la délivrance du brevet: **06.06.2007**
(21) Numéro de dépôt: 06300042.6
(22) Date de dépôt: 19.01.2006
(51) Int. Cl.: A63C 5/00, A63C 5/075, A63C 5/12

(54) **Planche de glisse sur neige à élément supérieur de décoration et de protection**
Schneegleitbrett mit obere Dekrations- und Schutzelement
Snow glide board with top decoration and protection element

(30) Priorité: 23.02.2005 FR 0550498
(43) Date de publication de la demande: 25.10.2006
(73) Titulaire: SKIS ROSSIGNOL, 38430 Moirans (FR)
(72) Inventeur: Bregeon, Vincent, 38500, VOIRON (FR); Mermet, Max, 38890, BURCIN (FR); Degasperi, Lionel, 38850, SAINT ETIENNE DE CROSSEY (FR); Bouvier, David, 38100, GRENOBLE (FR); Largueze, Philippe, 38000, GRENOBLE (FR); Cuier, Benjamin, 38250, VILLARD DE LANS (FR)
(74) Mandataire: Palix, Stéphane

(56) Documents cités:
- EP-A- 1 479 416
- EP-A- 1 484 090
- DE-A1- 3 933 717
- FR-A- 2 540 391
- FR-A- 2 616 340
- US-A- 5 016 901
- US-A- 5 143 394

## Description

La présente invention concerne une planche de glisse sur neige présentant un élément supérieur de décoration et de protection à fonction supplémentaire d'amortissement.

Les planches de glisse sur neige, c'est-à-dire les skis alpins, les planches de surfs, les skis de fond, les monoskis, les skis de randonnée, les patinettes et d'autres encore, sont de plus en plus décorées, de façon à masquer le corps ou la structure interne de ces planches. Un élément supérieur de décoration et de protection donne des effets visuels qui s'avèrent agréable et attractifs pour l'utilisateur et pour son entourage. Cet élément assure, en plus de l'effet esthétique, un rôle de protection de la structure de la planche contre les agressions extérieures, telles que les coups de carres, les chocs.

Outre sa fonction de protection et de décoration, il est intéressant d'ajouter à l'élément supérieur des fonctions complémentaires, comme par exemple, le portage, l'absence d'accrochage de neige et de glace, l'amortissement de l'ensemble de la planche, et d'autres encore. Ces fonctions sont obtenues par le rajout de pièces et/ou de matériaux absorbeurs particuliers.

L'utilisateur sait que le comportement vibratoire de sa planche est un facteur déterminant de son agrément sur neige. Les vibrations de la planche ont une influence sur la tenue des trajectoires, sur l'accrochage des carres à la surface de la neige et sur le confort global de la planche. C'est ainsi qu'une planche avec trop d'amortissement devient difficile à conduire et manque de précision et de vivacité ; les appuis de l'utilisateur deviennent imprécis. A l'inverse, une planche insuffisamment amortie est trop vibrante, fatigante à piloter et rapidement désagréable. Un compromis doit donc être trouvé, entre l'amortissement des vibrations et la rigidité pour la transmission des appuis de l'utilisateur guidant sa planche.

### Etat de la technique

On connaît d'après le document FR- 2.616.340 un dispositif d'amortissement pour un ski, qui est encastré dans une fenêtre ménagée dans l'élément supérieur de décoration et de protection. La fenêtre incluant le dispositif d'amortissement est positionnée en avant de la fixation. Le dispositif d'amortissement comprend une première couche d'un matériau viscoélastique, placée contre la structure interne du ski et associée par superposition à une plaque de contrainte libre, en un matériau métallique qui vient affleurer la surface supérieure du ski. Lors de l'utilisation du ski, les vibrations de l'ensemble du ski sont ainsi limitées par le dispositif d'amortissement.

Cependant, un tel dispositif ne peut valablement fonctionner que dans le sens vertical, de la surface supérieure du ski vers la semelle de glisse et vice-versa. En raison de son encastrement dans la fenêtre, la plaque métallique ne possède que peu de débattement pour se déplacer horizontalement, c'est-à-dire de manière sensiblement parallèle à la surface supérieure du ski. De plus, ce dispositif d'amortissement ne peut être utilisé qu'en étant disposé en dehors de la zone prévue pour la fixation. Il ne peut absorber significativement les chocs se répercutant directement sur la chaussure de l'utilisateur.

Le document US- 5.143.394 décrit également un dispositif destiné à amortir les vibrations d'un ski, sous l'effet des impacts entre la spatule et le talon et les bosses sur la neige. Le dispositif comprend une ou plusieurs masses montées dans une ouverture et portées par une membrane déformable.

Cependant, l'efficacité d'un tel dispositif peut être difficilement appréciée par l'utilisateur, en raison des très nombreuses variations existant, en ce qui concerne les types de neige rencontrées et les différentes manières de skier. Il s'avère en outre complexe à mettre au point, particulièrement coûteux à réaliser et fragile lors des utilisations.

### Exposé de l'invention

Un problème principal que se propose de résoudre l'invention consiste à mettre au point une planche de glisse qui soit à la fois confortable pour l'utilisateur en amortissant les vibrations et suffisamment nerveuse pour donner à l'utilisateur des sensations de pilotage par transmission précise de ses appuis. Un deuxième problème est de réaliser une planche de glisse avec un dispositif d'amortissement compris dans l'élément supérieur de décoration et de protection. Un autre problème encore est celui d'obtenir une planche intégrant un dispositif d'amortissement pouvant être disposé à n'importe quel endroit de la surface supérieure, du talon à la spatule en passant par la zone de montage de la fixation.

L'invention concerne donc une planche de glisse sur neige, du type comprenant :
- une surface supérieure, constituée par un élément supérieur de décoration et de protection, et
- un insert, comprenant au moins une première pièce en un matériau élastomérique et au moins une deuxième pièce en un matériau métallique.

Conformément à la présente invention, la planche de glisse est caractérisée en ce que l'insert est intégré dans l'élément supérieur de décoration et de protection, en étant positionné dans un évidement ménagé dans ledit élément supérieur de décoration et de protection, la première pièce et la deuxième pièce étant situées dans une continuité avec la surface supérieure.

Autrement dit, en fixant côte à côte deux matériaux différents, l'insert constitue un dispositif d'amortissement. La première pièce, la deuxième pièce et ainsi l'insert restent sensiblement au même niveau que l'élément supérieur de décoration et de protection. En raison de l'intégration ou l'encastrement dans l'évidement constitué dans l'élément supérieur de décoration et de protection, le dispositif d'amortissement agit dans un plan, sensiblement parallèle à la surface de la planche. Ce dispositif d'amortissement va fonctionner comme un système masse-ressort, localisé à la surface de la planche.

L'un des matériaux présente des propriétés mécaniques de rigidité et l'autre des matériaux présente des propriétés mécaniques d'élasticité ou de viscoélasticité. Lorsque le dispositif d'amortissement est positionné sous la fixation, le matériau élastique atténue les vibrations et le matériau plus rigide permet une transmission directe à la planche des efforts exercés par l'utilisateur. Lorsque le dispositif d'amortissement est positionné sur d'autres zones de la planche, le matériau élastique atténue les vibrations transmises au matériau plus rigide à partir des chocs subis par la planche de glisse.

Dans une première forme de réalisation avantageuse, l'évidement et l'insert peuvent être prévus au niveau d'une zone de montage d'une fixation, destinée à solidariser la chaussure d'un utilisateur à la planche. De préférence, la ou les premières pièces en matériau élastomérique peuvent être positionnées au centre de l'insert.

Lorsque l'utilisateur souhaite prendre un virage, il va bascule sa planche sur la carre correspondante. Pour transmettre un appui sur l'une des deux carres, il va exercer un appui latéral avec sa chaussure. Grâce à la ou aux deuxièmes pièces métalliques, cet appui va pouvoir être transmis directement à partir de la chaussure en direction de la carre droite ou gauche concernée. La ou les premières pièces en matériau élastomérique servent à amortir les vibrations sous la fixation. La ou les premières pièces en matériau élastomérique peuvent être entourées sur la surface supérieure par la ou les deuxièmes pièces en matériau métallique.

Afin d'assurer une solidité supplémentaire pour le maintien de la fixation à la planche, des vis de maintien de la fixation à la planche peuvent traverser la ou les deuxièmes pièces en matériau métallique. Deux inserts peuvent être prévus sur la planche. Une butée avant de la fixation peut être favorablement fixée sur un premier insert. Et de manière favorable, une talonnière arrière de la fixation peut être fixée sur un deuxième insert.

Dans une deuxième forme de réalisation avantageuse, l'évidement et l'insert peuvent être prévus entre une zone de montage d'une fixation, destinée à solidariser la chaussure d'un utilisateur à la planche, et une zone spatule. La ou les deuxièmes pièces en matériau métallique peuvent préférentiellement être positionnées au centre de l'insert.

La ou les pièces métalliques présentent une masse et une inertie beaucoup plus importante par rapport à la ou aux pièces élastomériques. De cette manière, la ou les pièces métalliques jouent le rôle de masse directement à côté de la ou des premières pièces en matériau élastomérique jouant le rôle de ressort. La ou les pièces métalliques atténuent les vibrations en se déplaçant dans une direction sensiblement verticale à la surface de la planche de glisse. La ou les deuxièmes pièces en matériau métallique peuvent être entourées sur la surface supérieure par la ou les premières pièces en matériau élastomérique.

Dans une variante, les deuxièmes pièces en matériau métallique et les premières pièces en matériau élastomérique peuvent être de même épaisseur. Dans une autre variante, les deuxièmes pièces en matériau métallique et les premières pièces en matériau élastomérique peuvent être d'épaisseurs différentes.

Une planche peut être obtenue en mettant en oeuvre un premier procédé de réalisation. L'insert peut ainsi être incrusté ou encastré dans l'élément supérieur, de façon à former l'évidement. L'insert peut affleurer avec la surface supérieure de la planche.

Une planche peut être obtenue en mettant en oeuvre un deuxième procédé de réalisation. L'insert peut ainsi être introduit dans une fenêtre, formant l'évidement, découpée au préalable dans l'élément supérieur. L'étanchéité entre l'insert et l'élément supérieur peut être assurée par un film polymère barrière, ayant des dimensions supérieures à celles de la fenêtre. Le film polymère barrière peut alors être placé entre l'insert et une structure interne de la planche, et être apte à empêcher un passage d'un matériau constitutif de la structure interne de la planche.

Une planche peut être obtenue en mettant en oeuvre un troisième procédé de réalisation. L'insert peut ainsi être incrusté dans l'élément supérieur, de façon à former l'évidement, et posséder au moins un moyen d'ancrage. Le ou les moyens d'ancrage peuvent passer au travers d'au moins une ouverture ménagée au préalable dans l'élément supérieur, et pénétrer dans une structure interne de la planche.

### Description sommaire des figures

L'invention sera bien comprise et ses divers avantages et différentes caractéristiques ressortiront mieux lors de la description suivante, de l'exemple non limitatif de réalisation, en référence aux dessins schématiques annexés, dans lesquels :
- la Figure 1 représente une vue du dessus d'une planche de glisse selon l'invention, avec sa fixation ;
- la Figure 2 représente une vue du dessus de la planche de la Figure 1, sans sa fixation ;
- les Figures 3 et 4 représentent des vues partielles en coupe verticale, selon le plan longitudinal médian, de la planche de la Figure 2, respectivement au niveau de la butée avant et au niveau de la talonnière arrière ;
- la Figure 5 représente une vue partielle en coupe verticale, selon le plan longitudinal médian, de la planche de la Figure 2, au niveau de la spatule ; et
- les Figures 6 à 8 représentent des vues en coupe transversales, verticales, de planches, obtenues respectivement selon trois procédés de réalisation différents.

### Description détaillée de l'invention

Comme l'illustrent les Figures 1, 2 et 6 à 8, une planche de glisse sur neige, par exemple un ski alpin (1), présente une zone avant avec une spatule (2), une zone arrière avec un relevé de talon (3) et une zone centrale appelée zone de patin (4). Le ski (1) comprend une face inférieure, formant une semelle de glisse (6), délimitée de part et d'autre par deux carres latérales (7 et 8).

Dans un premier exemple de réalisation (voir Figures 6 à 8), connu sous la dénomination « DUALTEC™ », deux éléments de renforcement longitudinaux latéraux (9 et 11) sont chacun établis au-dessus des carres (7 et 8) et forment les chants partiels du ski (1).

Le ski (1) comprend en outre une structure interne (12), réalisée par exemple, par injection de deux composés, qui après durcissement, forment du polyuréthane rigide. A la base de la structure interne (12), c'est-à-dire au-dessus de la semelle de glisse (6), est prévu un premier renfort interne (13). Au-dessus de la structure interne (12), est prévu un deuxième renfort interne (14).

Une face supérieure du ski (1) est formée par un élément supérieur de protection et de décoration (16). L'élément supérieur de décoration et de protection (16) est monté au-dessus du deuxième renfort interne (14). L'élément supérieur de décoration et de protection (16), est constitué, à titre d'exemple, d'un mélange de Styrène-Acrylonitrile (SAN) et de polyuréthanne thermoplastique (TPU).

Deux éléments de la fixation (17), la butée avant (18) et la talonnière arrière (19) sont montées dans la zone de patin (4), pour solidariser la chaussure (non représentée) de l'utilisateur au ski (1).

Selon l'invention, le ski (1), avec son élément supérieur de protection et de décoration (16), comprend trois inserts (21, 22 et 23) formant respectivement trois dispositifs d'amortissement différents (voir Figures 1 à 5). Les trois inserts (21, 22 et 23) sont centrés transversalement par rapport à l'axe longitudinal médian (L) du ski (1).

Comme cela est visible en Figures 1, 2 et 4, le premier insert (21) est placé en arrière de la zone de patin (4). La talonnière arrière (19) est globalement positionnée sur ce premier insert (21) (voir plus particulièrement la Figure 4). Comme cela est visible en Figures 1 à 3, le deuxième insert (22) est placé en avant de la zone de patin (4). La butée avant (18) est globalement positionnée sur ce deuxième insert (22) (voir plus particulièrement la Figure 3). Comme cela est visible en Figures 1, 2 et 5, le troisième insert (23) est placé en avant de la butée avant (18), plus proche de la spatule (2) que de la zone de patin (4). Vu du dessus, le troisième insert (23) présente une forme globalement ovale.

Conformément à la présente invention, les trois inserts (21, 22 et 23) comprennent chacun au moins une première pièce en un matériau élastomérique accolée et juxtaposée sur l'élément supérieur de décoration et de protection (16), avec au moins une deuxième pièce en un matériau métallique. La ou les premières pièces et la ou les deuxièmes pièces restent apparentes à la surface du ski (1).

Le premier insert (21) comprend (Figures 2 et 4) deux premières pièces en élastomère (24) entourée par une deuxième pièce en métal (26). Le deuxième insert (22) comprend (Figures 2 et 3) une première pièce en élastomère (24) entourée par une deuxième pièce en métal (26). A l'inverse, le troisième insert (23) comprend (Figures 2 et 5) une deuxième pièce en métal (26) entourée par une première pièce en élastomère (24).

Toutes les combinaisons et variations d'épaisseurs sont possibles pour les premières pièces élastomères (24) et deuxièmes pièces métalliques (26).

Pour le premier insert (21) et le deuxième insert (22), les premières pièces élastomérique (24), qui sont souples, amortissent et empêchent la transmission des vibrations dans la zone de patin (4) à la butée avant (18) et à la talonnière arrière (19). Pour le premier insert (21) et le deuxième insert (22), les deuxièmes pièces métalliques (26), qui sont rigides, favorisent la transmission des impulsions à partir du pied du skieur, à la chaussure, puis à la butée avant (18) et à la talonnière arrière (19), en direction des deux carres latérales (7 et 8). Les deuxièmes pièces métalliques (26) facilitent également l'implantation des vis d'ancrage des éléments de la fixation (17), butée avant (18) et talonnière arrière (19), dans la structure interne (12) du ski (1).

Pour le troisième insert (23), la deuxième pièce en métal (26) joue le rôle d'une masselotte entourée par la première pièce en élastomère (24). La compensation des vibrations se fait par déplacement dans toutes les directions située dans un plan horizontal de la deuxième pièce en métal (26) à l'encontre de la première pièce en élastomère (24).

Le matériau élastomérique de la ou des premières pièces (24) peut présenter une dureté inférieure ou égale à 85 Shore A, de préférence égale à 60 Shore A. Le matériau possède également un fort coefficient d'amortissement pour rendre agréable le comportement sur neige du ski. A titre d'exemple non limitatif, ce matériau élastomérique peut être choisi dans le groupe comprenant, seul ou en mélange, des caoutchoucs, des thermoplastiques à base styrène-butadiène rubber, des polyuréthannes et d'autres encore.

A titre d'exemple non limitatif, le matériau métallique de la ou des deuxièmes pièces (26) peut être un feuillard choisi dans le groupe comprenant l'aluminium ou ses alliages, l'acier inoxydable, le titane, et d'autres encore.

Dans un premier procédé de réalisation, par exemple décrit dans le document EP- 0.972.544, l'insert (31) est incrusté (voir Figure 6) dans l'élément supérieur de décoration et de protection (16), de façon à affleurer avec la surface supérieure du ski (1). Au préalable, la première pièce élastomérique (24) est assemblée au centre de la deuxième pièce métallique (26), après découpage de cette dernière.

Dans un deuxième procédé de réalisation, par exemple décrit dans le document EP- 1.247.550 (voir Figure 7), une fenêtre (27) est découpée dans l'élément supérieur de décoration et de protection (16). Puis, la première pièce élastomérique (24) est assemblée au centre de la deuxième pièce métallique (26), après découpage de cette dernière. Un film polymère (28) présentant des dimensions supérieures à celles de l'insert (41) est collé sous cet insert (41). L'ensemble film (28) et insert (41) est ensuite inséré dans la fenêtre (27) de l'élément supérieur (16). Le film (28) empêche toute fuite de matériau, en cours de polymérisation, constitutif de la structure interne (12).

Dans un troisième procédé de réalisation, par exemple décrit dans le document EP- 1.479.416 (voir Figure 8), l'insert (51) est incrusté (voir Figure 8) dans l'élément supérieur de décoration et de protection (16), de façon à affleurer avec la surface supérieure du ski (1). La première pièce élastomérique (24) et la deuxième pièce métallique (26) sont munies de pions d'ancrage (29). Ces pions (29) traversent l'élément supérieur de décoration et de protection (16) et le deuxième renfort interne (14), par des ouvertures (30), pour venir se ficher dans la structure interne (12). Une rondelle de blocage (32) pourra bloquer toute sortie des pions (29) et empêcher tout arrachage de la première pièce élastomérique (24) et de la deuxième pièce métallique (26).

La présente invention n'est pas limitée aux modes de réalisation décrits et illustrés. De nombreuses modifications peuvent être réalisées, sans pour autant sortir du cadre défini par la portée du jeu de revendications.

Dans un second exemple de ski (non représenté), les deux éléments de renforcement longitudinaux se déploient sur toute la hauteur du ski, conférant à ce dernier une forme rectangulaire. Dans un troisième exemple de ski (non représenté), l'élément supérieur de protection et de décoration forme une coque qui prend appui directement sur les carres. L'invention s'applique indistinctement à ces trois exemples de réalisation, pris seuls ou en combinaison.

## Revendications

1. Planche de glisse sur neige, du type comprenant:
- une surface supérieure, constituée par un élément supérieur de décoration et de protection (16), et
- un insert (21, 22, 23), comprenant au moins une première pièce en un matériau élastomérique (24) et au moins une deuxième pièce en un matériau métallique (26),
ledit insert (21, 22, 23) étant intégré dans l'élément supérieur de décoration et de protection (16), en étant positionné dans un évidement ménagé dans ledit élément supérieur de décoration et de protection (16)
**caractérisée en ce que** la première pièce (24) et la deuxième pièce (26) sont juxtaposées et situées dans une continuité avec la surface supérieure.

2. Planche selon la revendication 1, **caractérisée en ce que** l'évidement et l'insert (21) sont prévus au niveau d'une zone (4) de montage d'une fixation (17), destinée à solidariser la chaussure d'un utilisateur à la planche (1).

3. Planche selon la revendication 1 ou 2, **caractérisée en ce que** la ou les premières pièces en matériau élastomérique (24) sont positionnées au centre de l'insert (21) et sont entourées sur la surface supérieure par la ou les deuxièmes pièces en matériau métallique (26).

4. Planche selon la revendication 2 ou 3, **caractérisée en ce que** des vis de maintien de la fixation (17) à la planche (1) traversent la ou les deuxièmes pièces en matériau métallique (26).

5. Planche selon la revendication 3 ou 4, **caractérisée en ce qu**'une butée avant (18) de la fixation (17) est fixée sur un premier insert (22) et une talonnière arrière (19) de la fixation (17) est fixée sur un deuxième insert (21).

6. Planche selon la revendication 1, **caractérisée en ce que** l'évidement et l'insert (23) sont prévus entre une zone (4) de montage d'une fixation (17), destinée à solidariser la chaussure d'un utilisateur à la planche, et une zone spatule (2).

7. Planche selon la revendication 6, **caractérisée en ce que** la ou les deuxièmes pièces en matériau métallique (26) sont positionnées au centre de l'insert (23) et sont entourées sur la surface supérieure par la ou les premières pièces en matériau élastomérique (24).

8. Planche selon l'une quelconque des revendications précédentes, **caractérisée en ce que** les deuxièmes pièces en matériau métallique et les premières pièces en matériau élastomérique sont de même épaisseur.

9. Planche selon l'une quelconque des revendications précédentes, **caractérisée en ce que** les deuxièmes pièces en matériau métallique et les premières pièces en matériau élastomérique sont d'épaisseurs différentes.

10. Planche selon l'une quelconque des revendications précédentes, **caractérisée en ce que** l'insert (31) est incrusté dans l'élément supérieur (16), de façon à affleurer avec la surface supérieure de la planche (1).

11. Planche selon l'une quelconque des revendications 1 à 9, **caractérisée en ce que** l'insert (41) est introduit dans une fenêtre (27) découpée au préalable dans l'élément supérieur (16), l'étanchéité entre l'insert (41) et l'élément supérieur (16) étant assurée par un film polymère barrière (28), ayant des dimensions supérieures à celles de la fenêtre (27), placé entre l'insert (41) et une structure interne (12) de la planche (1), et apte à empêcher un passage d'un matériau constitutif de la structure interne (12) de la planche (1).

12. Planche selon l'une quelconque des revendications 1 à 9, **caractérisée en ce que** l'insert (51) est incrusté dans l'élément supérieur (16) et possède au moins un moyen d'ancrage (29), passant au travers d'au moins une ouverture (30), ménagée au préalable dans l'élément supérieur (16), et pénétrant dans une structure interne (12) de la planche (1).

## Claims

1. A snow gliding board of the type comprising:
- an upper surface consisting of an upper decorative and protective element (16), and
- an insert (21, 22, 23) comprising at least one first part made of an elastomer material (24) and at least one second part made of a metallic material (26), said insert (21, 22, 23) being built into the upper decorative and protective element (16) by being located in a recess made in said upper decorative and protective element (16), **characterized in that** the first part (24) and the second part (26) are juxtaposed and located in continuous alignment with the upper surface.

2. A board as claimed in claim 1, **characterised in that** the recess and the insert (21) are located in the area (4) where a binding (17) intended to attach the user's boot to the board (1) is mounted.

3. A board as claimed in claim 1 or 2, **characterised in that** the first elastomer part(s) (24) are located in the centre of the insert (21) and are surrounded on the upper surface by the second metal part(s) (26).

4. A board as claimed in claim 2 or 3, **characterised in that** the screws that attach the binding (17) to the board (1) pass through the second metal part(s) (26).

5. A board as claimed in claim 3 or 4, **characterised in that** a toe piece (18) of the binding (17) is attached to a first insert (22) and a heel piece (19) of the binding (17) is attached to a second insert (21).

6. A board as claimed in claim 1, **characterised in that** the recess and the insert (23) are located between an area (4) where a binding (17) intended to attach the board user's boot is mounted and a shovel area (2).

7. A board as claimed in claim 6, **characterised in that** the second metal part(s) (26) is/are located in the centre of insert (23) and are surrounded on the upper surface by the first elastomer part(s) (24).

8. A board as claimed in any of the above claims **characterised in that** the second metal parts and the first elastomer parts are of the same thickness.

9. A board as claimed in any of the above claims, **characterised in that** the second metal parts and the first elastomer parts are of different thicknesses.

10. A board as claimed in any of the above claims, **characterised in that** insert (31) is inlaid in upper element (16) so as to be flush with the upper surface of the board (1).

11. A board as claimed in any of claims 1 to 9, **characterised in that** the insert (41) is placed in a window (27) previously cut out of upper element (16), leaktightness between the insert (41) and the upper element (16) being ensured by a polymer barrier film (28) having dimensions larger than those of the window (27), placed between insert (41) and an internal structure (12) of board (1) and capable of preventing infiltration of a material that is a component of the internal structure (12) of the board (1).

12. A board as claimed in any of claims 1 to 9, **characterised in that** the insert (51) is inlaid in the upper element (16) and has at least one anchoring means (29) passing through at least one opening (30) previously made in the upper element (16), and penetrating into the internal structure (12) of the board (1).

## Patentansprüche

1. Schneegleitbrett von der Art, die Folgendes umfasst:
- eine Oberfläche, die aus einem oberen Dekor- und Schutzelement (16) besteht, und
- einen Einsatz (21, 22, 23), der mindestens ein erstes Teil aus einem Elastomermaterial (24) und mindestens ein zweites Teil aus einem Metallwerkstoff (26) umfasst, **dadurch gekennzeichnet, dass** der Einsatz (21, 22, 23) in das obere Dekor- und Schutzelement (16) integriert ist, indem er in einer in dem oberen Dekor- und Schutzelement (16) ausgebildeten Ausnehmung angeordnet wird,
wobei sich das erste Teil (24) und das zweite Teil (26) nebeneinander und im selben stetigen Verlauf mit der Oberfläche befinden.

2. Brett nach Anspruch 1, **dadurch gekennzeichnet, dass** die Ausnehmung und der Einsatz (21) auf Höhe eines Montagebereichs (4) für eine Bindung (17) vorgesehen sind, die dazu bestimmt ist, den Schuh oder Stiefel des Benutzers am Brett (1) zu befestigen.

3. Brett nach Anspruch 1 oder 2, **dadurch gekennzeichnet, dass** das erste Teil oder die ersten Teile aus Elastomermaterial (24) in der Mitte des Einsatzes (21) angeordnet ist bzw. sind und auf der Oberfläche von dem zweiten Teil oder den zweiten Teilen aus Metallwerkstoff (26) umschlossen ist bzw. sind.

4. Brett nach Anspruch 2 oder 3, **dadurch gekennzeichnet, dass** Schrauben zum Haltern der Bindung (17) am Brett (1) das zweite Teil oder die zweiten Teile aus Metallwerkstoff (26) durchqueren.

5. Brett nach Anspruch 3 oder 4, **dadurch gekennzeichnet, dass** ein vorderer Anschlag (18) der Bindung (17) an einem ersten Einsatz (22) befestigt ist, und eine hintere Fersenhalterung (19) der Bindung (17) an einem zweiten Einsatz (21) befestigt ist.

6. Brett nach Anspruch 1, **dadurch gekennzeichnet, dass** die Ausnehmung und der Einsatz (23) in einem Montagebereich (4) für die Bindung (17), die dazu bestimmt ist, den Schuh oder Stiefel eines Benutzers am Brett zu befestigen, und einem Schaufelbereich (2) vorgesehen sind.

7. Brett nach Anspruch 6, **dadurch gekennzeichnet, dass** das zweite Teil oder die zweiten Teile aus Metallwerkstoff (26) in der Mitte des Einsatzes (23) angeordnet ist bzw. sind und auf der Oberfläche von dem ersten Teil oder den ersten Teilen aus Elastomermaterial (24) umschlossen ist bzw. sind.

8. Brett nach einem der vorhergehenden Ansprüche, **dadurch gekennzeichnet, dass** die zweiten Teile aus Metallwerkstoff und die ersten Teile aus Elastomermaterial gleich dick sind.

9. Brett nach einem der vorhergehenden Ansprüche, **dadurch gekennzeichnet, dass** die zweiten Teile aus Metallwerkstoff und die ersten Teile aus Elastomermaterial unterschiedlich dick sind.

10. Brett nach einem der vorhergehenden Ansprüche, **dadurch gekennzeichnet, dass** der Einsatz (31) im oberen Element (16) eingelassen ist, und zwar so, dass er mit der Oberfläche des Bretts (1) bündig abschließt.

11. Brett nach einem der Ansprüche 1 bis 9, **dadurch gekennzeichnet, dass** der Einsatz (41) in ein zuvor aus dem oberen Element (16) ausgeschnittenes Fenster (27) eingesetzt ist, wobei die Dichtigkeit zwischen dem Einsatz (41) und dem oberen Element (16) durch eine Polymersperrschicht (28) mit größeren Abmessungen als das Fenster (27) sichergestellt wird, die zwischen dem Einsatz (41) und einem Innenaufbau (12) des Bretts (1) eingebracht und dazu ausgelegt ist, einen Durchtritt eines Materials, aus dem der Innenaufbau (12) des Bretts (1) besteht, zu verhindern.

12. Brett nach einem der Ansprüche 1 bis 9, **dadurch gekennzeichnet, dass** der Einsatz (51) in das obere Element (16) eingelassen ist und mindestens eine Verankerungseinrichtung (29) besitzt, die durch mindestens eine Öffnung (30), die zuvor im oberen Element (16) ausgebildet wurde, verläuft und in den Innenaufbau (12) des Bretts (1) vordringt.
